# EUROPÄISCHE PATENTSCHRIFT

(11) **EP 0 250 750 B1**
(45) Veröffentlichungstag und Bekanntmachung des Hinweises auf die Patenterteilung: **14.08.1991**
(21) Anmeldenummer: 87105792.3
(22) Anmeldetag: 18.04.1987
(51) Int. Cl.: E21D 9/12, E21C 47/00

(54) **Übergabeeinrichtung für Haufwerk insbesondere für Tagebaugeräte**
Transferring device for mined material, particularly for open cast machines
Dispositif de transfert pour matériaux abattus, en particulier pour machines utilisées dans les mines à ciel ouvert

(30) Priorität: 28.06.1986 DE 3621769
(43) Veröffentlichungstag der Anmeldung: 07.01.1988
(73) Patentinhaber: O & K ORENSTEIN & KOPPEL AG, 13581 Berlin (DE)
(72) Erfinder: Sagner, Rolf, Dipl.-Ing., D-4973 Vlotho (DE)

(56) Entgegenhaltungen:
- DE-A- 1 759 706
- DE-A- 2 517 122
- DE-A- 3 015 319
- DE-A- 3 323 395
- DE-C- 3 413 161
- FR-A- 2 389 756
- US-A- 4 185 698
- W. DURST et al.: "Schaufelradbagger", 1986, Seite 131.12, Trans Tech Publications, Clausthal-Zellerfeld, DE;

## Beschreibung

Die Erfindung betrifft eine Einrichtung zum Übergeben von Haufwerk auf einen Abzugsförderer, welches durch ein vorgeschaltetes Gewinnungsorgan hereingewonnen wird, insbesondere für Tagebaugewinnungsgeräte, wobei im Übergabebereich zwischem dem Gewinnungsorgan und dem Abzugsförderer ein schurrenartig ausgebildes Element vorgesehen ist, das den Bewegungen des bzugsförderers bzw. des Gewinnungsorganes dergestalt nachführbar ist, daß das Element um die quer zur Fahrtrichtung verlaufende horizontale Achse der Umlenkrolle des Abzugsförderers drehbar sowie um eine weitere, in Fahrtrichtung gesehen, etwa in der Mitte des Gerätes horizontal verlaufende Achse schwenkbar ist.

Vortriebsmaschinen für Bergbau- und Tunnelstrecken im Untertagebereich sind vielfältig bekannt und werden hier nur beispielhaft erwähnt (DE-C 33 23 395, DE-C 25 17 122).

Die DE-C 25 17 122 offenbart eine Vortriebsmaschine, die ein aus mehreren Walzen gebildetes Gewinnungsorgan aufweist, welches das Material von oben nach unten löst.

Das Material fällt auf die Erde und wird durch nachgeschaltete Ladeschaufeln aufgesammelt und einem etwa mittig angeordneten Abzugsförderer (Kratzkettenförderer) zugeführt. Nachteilig ist hier neben der aufwendigen Art des Gewinnungs- und Weitertransportvorganges des Materiales, daß das Material nicht immer vollständig vom Abzugsförderer aufgenommen werden kann bzw. vorbeifällt. Dies bedingt eine zeitweise Unterbrechung des Gewinnungsvorganges, da die Vortriebsmaschine zurückgefahren und das noch am Boden liegende Gut aufnehmen muß. Würde dies nicht geschehen, würde die Maschine sich immer wieder eine neue Arbeitsebene während des Vortriebes schaffen, d.h. durch das liegengebliebene Material würde sie klettern.

Die DE-C 33 23 395 weist eine ähnliche Vortriebsmaschine auf, mit dem Unterschied, daß die Ladewerkzeuge als schwenkbare Ladeschnecken ausgebildet sind, die in ihrem rückwärtigen Bereich laderinnenbildende Schurren aufweisen. Das hereingewonnene Material wird ebenfalls einer mittig angeordneten Abfördereinrichtung zugeführt, wobei hier die gleichen Nachteile, wie vorab beschrieben, gegeben sind.

Darüberhinaus ist der FR-A 23 89 756 eine Gewinnungseinrichtung für den Einsatz im Untertagebau bekannt. An einem Ausleger ist eine durch Walzen gebildete Gewinnungseinrichtung in Form eines Walzenpaares angeordnet, die um einen Drehpunkt am Ausleger in vertikaler Richtung bewegbar ist. Am gleichen Ausleger, d.h. unterhalb desselben, kann eine Sammeleinrichtung für das zu Boden fallende Haufwerk angeordnet sein, die das Haufwerk auf eine einem Abzugsförderer vorgeschaltete Übergabeschurre aufgibt. Abgesehen von dem verhältnismäßig aufwendigen Aufbau dieses Gerätes ist auch hier lediglich ein diskontinuierlicher Betrieb der Gewinnungseinrichtung realisierbar, da das Haufwerk erst auf den Boden fällt und anschließend von einer nachgeschalteten Einrichtung aufgenommen und dem Abzugsförderer zugeführt werden muß. Darüberhinaus ist diese Einrichtung beim Hochschnitt nicht in der Lage, herabfallendes Haufwerk unmittelbar aufzunehmen, da die Sammeleinrichtung am gleichen Ausleger, d.h. darunter befestigt ist.

Der auf die Anmelderin zurückgehenden älteren EP-A 242 514 Stand der Technik gemäß Artikel 54(3) ist eine Einrichtung zum Verstellen und Verlagern einer Ladevorrichtung für ein Gewinnungsorgan zu entnehmen, deren Merkmale in Zeilen 1-11 des ersten Patentanspruches erscheinen. Nachteilig ist an dieser Druckschrift zu bemerken, daß auch hier Haufwerk, welches dem Abzugsförderer übergeben werden soll, zumindest teilweise wieder auf den Boden zurückfällt und somit zu den bereits dargelegten Problemen führt.

Der Erfindung liegt die Aufgabe zugrunde, die in Zeilen 1-11 des ersten Patentanspruches beschriebene Einrichtung zum Übergeben von Haufwerk dahingehend zu verbessern bzw. weiterzubilden, daß eine Übergabe sowohl bei Heb- und Senkbewegungen als auch bei Querverstellungen des Gewinnungsorganes bzw. des Abzugsförderers möglich ist, ohne daß das Material durch Spalte oder dgl. auf den Erdboden fallen kann.

Diese Aufgabe wird dadurch gelöst, daß an der Schurre einerseits ein quer zur Fahrtrichtung verlaufendes Schild und andererseits ein ebenfalls quer zur Fahrtrichtung verlaufendes Winkelelement befestigt sind, wobei das Schild zumindest partiell von dem etwa horizontal verlaufenden Schenkel des Winkelelementes gehäuseartig übergriffen wird, und daß im Bereich des Schildes eine Mitnahmevorrichtung vorgesehen ist. Einerseits wird durch die Anordnung der Schurre sichergestellt, daß das hereingewonnene Material gezielt auf den nachgeschalteten Abzugsförderer übergeben wird und somit kein Material mehr vorbeifallen kann, und andererseits ist durch die Beweglichkeit der Schurre in Abhängigkeit von der Bewegung des Gewinnungsorganes bzw. des Abzugsförderers gewährleistet, daß das Material in jeder Stellung übergeben werden kann. Da bei dieser Ausführung auch die Schurre um diese Achse drehbar gelagert ist, werden sowohl die Schurre als auch die Verbindung Winkelelement und Schild gemeinsam um vorgegebene Winkel gedreht. Zwangskräfte werden somit vermieden.

Die gemeinsame Drehbewegung wird, einem weiteren Gedanken der Erfindung gemäß, dadurch realisiert, daß im Bereich des Schildes eine Mitnahmevorrichtung angeordnet ist, die vorzugsweise durch ein mit vorgegebenem Radius gekrümmtes Profil gebildet ist, welches durch ein dieses umgreifendes Halteelement geführt ist.

Bei Querverstellungen verbleibt die horizontale Achse der Umlenkrolle in ihrer Position parallel zum Erdboden und das Führungselement wird um einen vorgegebenen Winkel in der einen oder anderen Richtung quergestellt. Damit auch in dieser Stellung das Schild um die Achse gedreht werden kann, ist das gekrümmte Profil dergestalt gebogen, daß ein Radius um die Achsmitte der in der Tagebaugerätemitte angeordneten Achse gegeben ist.

Darüberhinaus wird zur Erreichung der erforderlichen Freigängigkeit im Schurrenbereich vorgeschlagen, daß der dem Abzugsförderer zugewandte, etwa vertikal verlaufende Schenkel des Winkelprofiles kurvenförmig oder abgeschrägt ausgebildet ist, wobei die größte Erstreckung in seinem mittleren Bereich und die geringsten Erstreckungen in seinen äußeren Bereichen vorgesehen sind. Sofern dies gewünscht wird, besteht darüberhinaus die Möglichkeit, im Bereich des so profilierten Vertikalschenkels ein elastisches Profil vorzusehen, welches, ggf. unter Vorspannung an der Oberfläche des Abzugsförderers anliegt. Hier wird ein zusätzlicher, den Spalt reduzierender bzw. minimierender Dichteffekt erzielt, der Haufwerk geringerer Körnung vor dem Vorbeifallen bewahrt bzw. einer eventuellen Verstopfung des Spaltes zwischen Vertikalschenkel und Scheibe entgegenwirkt.

Als weitere Maßnahme zur Erzielung einer guten Freigängigkeit wird vorgeschlagen, daß das im wesentlichen vertikal verlaufende Schild in seinem, dem etwa horizontal verlaufenden Schenkel des Winkelprofiles zugewandten Bereich kurvenförmig oder abgeschrägt ausgebildet ist, wobei die größten Erstreckungen in seinen äußeren Bereichen und die kleinste Erstreckung in seinem mittleren Bereich vorgesehen sind.

Durch die vorgeschlagenen Maßnahmen erfolgt der Übergang vom Führungselement zum Abzugsförderer bzw. zur Umlenktrommel dergestalt, daß sich an der Übergabestelle kein Spalt bilden kann, durch den Material zwischen der Schurre und der Umlenktrommel auf den Erdboden fallen kann, und zwar unabhängig von der Stellung des Gewinnungsorganes. Bevorzugte Anwendungsgebiete der Erfindung sind bei solchen Tagebaugeräten zu sehen, die als Gewinnungsorgan quer vor dem Gerät liegende Schnecken aufweisen.

Die Erfindung ist in der Zeichnung dargestellt und wird wie folgt beschrieben. Es zeigen:
- Figur 1: - Teilansicht eines Tagebaugewinnungsgerätes mit vorgeschaltetem Gewinnungsorgan
- Figur 2: - Ausschnitt des Übergabebereiches vom Gewinnungsorgan auf einen Abzugsförderer
- Figur 3: - Schnittdarstellung der Schurre gemäß Figur 1 (Schnitt II-II)
- Figur 4: - Schnittdarstellung des Winkelprofiles gemäß Figur 3 (Schnitt I-I)

Figur 1 zeigt die Teilansicht eines Tagebaugewinnungsgerätes. Lediglich angedeutet ist das Gewinnungsorgan 1, welches einem Fahrwerk 2 vorgeschaltet ist. Das Gewinnungsorgan ist als Schnecke ausgebildet, die das Material 3 in unterschlächtiger Arbeitsweise hereingewinnt.

Das Material 3 wird zwischen der Schnecke 1 und einem dahinter angeordneten Schurrenartig ausgebildeten Führungselement 4 von beiden Seiten ausgehend zur Mitte transportiert. Dort staut es sich und wird durch eine oberhalb der Schurre 4 vorgesehene Öffnung 5 einem nachgeschalteten Abzugsförderer 6 übergeben.

Im Übergabebereich ist ein in den Figuren 2 bis 4 näher beschriebenes mit dem Führungselement 4 zusammenwirkendes Element 7 vorgesehen, welches, Bewegungen des Gewinnungsorganes 1 folgend, um die horizontale Achse 8 der Umlenkrolle 9 des Abzugsförderers drehbar sowie um eine weitere, etwa in der Mitte des Tagebaugewinnungsgerätes horizontal verlaufende Achse 20 schwenkbar ist. Das Element 7 ist zweiteilig ausgebildet. Es besteht aus einem quer verlaufenden Winkelelement 10, welches mit seinem horizontal verlaufenden Schenkel 11 an der Schurre 4 befestigt ist. Ferner ist ein etwa vertikal sich erstreckendes Schild 12 vorgesehen, welches zwischen dem vertikal verlaufenden Schenkel 13 des Winkelelementes 10 und dem Führungselement 4 angeordnet ist. Das Material 3 gelangt in Pfeilrichtung auf den Abzugsförderer 6. Infolge der im Bereich der Umlenktrommel 9 gebildeten Barriere kann hier kein Spalt mehr entstehen, durch welchen hereingenommenes Material 3 wieder auf den Erdboden 14 fallen könnte. Somit ist ein kontinuierlicher Gewinnungs- und Transportvorgang gewährleistet, wobei das Tagebaugewinnungsgerät auf einem selbst geschaffenen Planum verfahren kann, ohne daß die Gefahr des Kletterns gegeben ist. Sowohl das führungselement 4 als auch das Schild 12 sind um die horizontale Achse 8 der Umlenkrolle 9 drehbar gelagert, so daß bei Bewegungen um die Achse (Winkel alpha, beta) eine gemeinsame simultane Verlagerung stattfindet. Dies wird dadurch erreicht, daß eine Mitnahmevorrichtung 15 vorgesehen ist, die aus einem gebogenen Profil 16 mit einem vorgegebenen Radius R gebildet ist, welches zwischen Halteelemente 17,18 führbar ist. Bei Querverstellung verbleibt die Achse 8 in ihrer Position parallel zum Erdboden 14 und die Schurre 4 wird um den Winkel gamma quergestellt. Damit auch in dieser Stellung das Schild 12 um die Achse 8 gedreht werden kann, ist das Profil vorzugsweise mit einem Radius R um die Achse 20 (Figur 1), d.h. deren Achsmitte gebogen.

Zur Erreichung der erforderlichen Freigängigkeit sind der vertikal verlaufende Schenkel 13 des Winkelprofiles 10 sowie das Schild 12 in seinem, dem horizontal verlaufenden Schenkel 11 des Winkelprofiles 10 zugewandten Bereich kurvenförmig 19,21 ausgebildet. Die größten Abmessungen a des Schildes 12 befinden sich in seinen beiden äußeren Bereichen, während die größte Abmessung b des Winkelprofiles 10 bzw. dessen Vertikalschenkels 13 in der Mitte vorgesehen sind. Um eine bessere Anpassung an den Abzugsförderer 6 zu erzielen, kann der vertikale Schenkel 13 des Winkelprofiles 10 ggf. noch mit einem elastisch vorformbaren Element (nicht dargestellt) versehen werden.

## Patentansprüche

1. Einrichtung zum Übergeben von Haufwerk auf einen Abzugsförderer (6), welches durch ein vorgeschaltetes Gewinnungsorgan (1) hereingewonnen wird, insbesondere für Tagebaugewinnungsgeräte, wobei im Übergabebereich zwischem dem Gewinnungsorgan (1) und dem Abzugsförderer (6) ein schurrenartig ausgebildes Führungselement (4) vorgesehen ist, das den Bewegungen des Abzugsförderers (6) bzw. des Gewinnungsorganes (1) dergestalt nachführbar ist, daß das Führungselement (4) um die quer zur Fahrtrichtung verlaufende horizontale Achse (8) der Umlenkrolle (9) des Abzugsförderers (6) drehbar sowie um eine weitere, in Fahrtrichtung gesehen, etwa in der Mitte des Gerätes horizontal verlaufende Achse (20) schwenkbar ist, wobei am Führungselement (4) einerseits ein quer zur Fahrtrichtung verlaufender Schild (12) und andererseits ein ebenfalls quer zur Fahrtrichtung verlaufendes Winkelelement (10) befestigt sind, wobei der Schild (12) zumindest partiell von dem etwa horizontal verlaufenden Schenkel (11) des Winkelelementes (10) gehäuseartig übergriffen wird, und wobei im Bereich des Schildes (12) eine Mitnahmevorrichtung (15) vorgesehen ist.

2. Einrichtung nach Anspruch 1, dadurch gekennzeichnet, daß die Mitnahmevorrichtung (15) durch ein gekrümmtes Profil (16) gebildet ist, welches durch ein dieses umgreifendes Halteelement (17) geführt ist.

3. Einrichtung nach den Ansprüchen 1 und 2, dadurch gekennzeichnet, daß das Führungselement (4) um einen vorgegebenen Winkel gamma querstellbar ist, wobei das gekrümmte Profil (16) derart gebogen ist, daß ein Radius (R) um die Achsmitte der in der Tagebaugerätemitte angeordneten Achse (20) gegeben ist.

4. Einrichtung nach den Ansprüchen 1 bis 3, dadurch gekennzeichnet, daß der dem Abzugsförderer (6) zugewandte, etwa vertikal verlaufende Schenkel (13) des Winkelprofiles (10) kurvenförmig oder abgeschrägt ausgebildet ist (19), wobei die größte Erstreckung (b) in seinem mittleren Bereich und die geringsten Erstreckungen in seinen äußeren Bereichen vorgesehen sind.

5. Einrichtung nach Anspruch 4, gekennzeichnet durch im Bereich der Vertikalschenkel (12 und/oder 13) angeordnete elastisch verformbare Profile, die, ggf. unter Vorspannung, an der Oberfläche des Abzugsförderers (6) anliegen.

6. Einrichtung nach den Ansprüchen 1 bis 4, dadurch gekennzeichnet, daß das im wesentlichen vertikal verlaufende Schild (12) in seinem, dem etwa horizontal verlaufenden Schenkel (11) des Winkelprofiles (10) zugewandten Bereich kurvenförmig oder abgeschrägt ausgebildet ist (21), wobei die größten Erstreckungen (a) in seinen äußeren Bereichen und die kleinste Erstreckung in seinem mittleren Bereich vorgesehen sind.

## Claims

1. Arrangement for transferring onto a discharge conveyor (6) mined material which has been extracted by an extraction device (1) connected upstream, especially for open cast mining machines, a chute-like guide element (4) being provided in the transfer region between the extraction device (1) and the discharge conveyor (6), which element can be made to follow the movements of the discharge conveyor (6) and/or of the extraction device (1) in that the guide element (4) is rotatable about the horizontal shaft (8), running transversely to the direction of travel, of the deflecting roller (9) of the discharge conveyor (6), and is also pivotable about a further shaft (20) which, seen in the direction of travel, runs horizontally approximately in the middle of the machine, a shield (12) running transversely to the direction of travel on the one hand, and an angle element (10) also running transversely to the direction of travel on the other hand being attached to the guide element (4), the limb (11) of the angle element (10) which runs approximately horizontally engaging at least partially over the shield (12) in the manner of a housing, and a carrier device (15) being provided in the region of the shield (12).

2. Arrangement according to Claim 1, characterised in that the carrier device (15) is formed by a curved profile (16), which is guided by means of a retaining element (17) engaging round the latter.

3. Arrangement according to Claims 1 and 2, characterised in that the guide element (4) can be set transversely by a predetermined angle gamma, the curved profile (16) being curved in such a way that a radius (R) about the centre of the shaft (20) arranged in the middle of the open cast mining machine is produced.

4. Arrangement according to Claims 1 to 3, characterised in that the limb (13) of the angle profile (10) which runs approximately vertically and faces towards the discharge conveyor (6) is curved or bevelled (19), the greatest extent (b) being provided in its central region and the smallest extents being provided in its outer regions.

5. Arrangement according to Claim 4, characterised by resiliently deformable profiles which are arranged in the region of the vertical limbs (12 and/or 13) and which, optionally under pre-tension, rest against the surface of the discharge conveyor (6).

6. Arrangement according to Claims 1 to 4, characterised in that the shield (12), which extends substantially vertically, is curved or bevelled (21) in the region in which it faces towards the approximately horizontally extending limb (11) of the angle profile (10), the greatest extents (a) being provided in its outer regions and the smallest extent being provided in its central region.

## Revendications

1. Dispositif pour transférer à un convoyeur d'evacuation (6) des matériaux abattus par un organe d'abattage (1) installé en amont du convoyeur, destiné en particulier à des machines d'abattage pour mines à ciel ouvert et comprenant, dans la zone de transfert entre l'organe d'abattage (1) et le convoyeur d'évacuation (6), un élément de guidage (4) réalisé à la façon d'une goulotte, qui peut être animé de mouvements de poursuite du convoyeur d'évacuation (6) et de l'organe d'abattage (1) grâce au fait que l'élément de guidage (4) est rotatif autour de l'axe horizontal (8), orienté transversalement à la direction de marche, du tambour de renvoi du convoyeur d'évacuation (6), et est monté pivotant autour d'un autre axe (20) orienté horizontalement et passant à peu près par le milieu de la machine dans la direction de marche, avec fixation à l'élément de guidage (4), d'une part, d'un bouclier (12) orienté transversalement à la direction de marche et, d'autre part, d'un élément en équerre (10), s'étendant également transversalement à la direction de marche, le bouclier (12) étant recouvert en partie au moins par la branche (11) à peu près horizontale de l'élément en équerre (10), agissant à la façon d'un carter, et avec prévision d'un dispositif d'entraînement (15) dans la région du bouclier (12).

2. Dispositif selon la revendication 1, caractérisé en ce que le dispositif d'entraînement (15) est formé par un profil courbe (16) guidé par un élément de maintien (17) qui entoure ce profil.

3. Dispositif selon les revendications 1 et 2, caractérisé en ce que l'élément de guidage (4) peut être disposé en biais d'un angle gamma préfixé, le profil courbe (16) étant incurvé de manière qu'un rayon (R) soit formé autour du centre de l'axe (20) disposé au milieu de la machine.

4. Dispositif selon les revendications 1 à 3, caractérisé en ce que la branche à peu près verticale (13) du profil en équerre (10), branche qui est dirigée vers le convoyeur d'évacuation (6), possède une forme courbe ou biseautée (19) dont la plus grande dimension (b) est prévue dans la zone centrale de cette branche et dont les plus petites dimensions sont prévues dans ses zones extérieures.

5. Dispositif selon la revendication 4, caractérisé par des profils élastiquement déformables, disposés dans la région de la branche verticale (12) et/ou (13) et qui sont appliqués éventuellement sous précontrainte, contre la surface du convoyeur d'évacuation (6).

6. Dispositif selon les revendications 1 à 4, caractérisé en ce que le bouclier (12), orienté pour l'essentiel verticalement, est réalisé sous une forme courbe ou biseautée (21) dans sa partie dirigée vers la branche à peu près horizontale (11) du profil en équerre (10), avec prévision des plus grandes dimensions (a) dans ses zones extérieures et avec prévision de la plus petite dimension dans sa zone centrale.
